# EUROPÄISCHE PATENTSCHRIFT

(11) **EP 1 361 316 B1**
(45) Veröffentlichungstag und Bekanntmachung des Hinweises auf die Patenterteilung: **23.07.2008**
(21) Anmeldenummer: 02020918.5
(22) Anmeldetag: 19.09.2002
(51) Int. Cl.: E04C 2/04, E04C 2/52, F21S 2/00

(54) **Bauplatte für Decken, Wände oder Böden**
Building panel for ceilings, walls or floors
Panneau de construction pour plafonds, murs ou planchers

(30) Priorität: 07.05.2002 DE 20207216 U
(43) Veröffentlichungstag der Anmeldung: 12.11.2003
(73) Patentinhaber: Richter-System GmbH & Co. KG, 64347 Griesheim (DE)
(72) Erfinder: Knauf, Alfons Jean, 64347 Griesheim (DE)
(74) Vertreter: Katscher, Helmut

(56) Entgegenhaltungen:
- DE-A- 19 811 076
- US-A- 5 095 412

## Beschreibung

Die Erfindung betrifft eine Bauplatte für Decken, Wände oder Böden, wobei an einer Außenfläche der Bauplatte mehrere Leuchtdioden (LED) eingesetzt sind.

Bauplatten bilden insbesondere im Trockenbau die Wandschalen für Trennwände und Außenwände. Als Materialien für solche Bauplatten werden in großem Umfang Gipskartonplatten, Gipsfaserplatten und dgl. verwendet.

Für die Raumbeleuchtung ist es bekannt, an Deckenflächen, aber auch an Wandflächen, Leuchten anzubringen. Wenn diese Leuchten in die Bauplatten eingesetzt werden, ist es aus Brandschutzgründen erforderlich, Lampenkästen vorzusehen, die in Aussparungen der Bauplatten eingesetzt werden und die Leuchtmittel aufnehmen. Die hierfür erforderlichen Maßnahmen sind verhältnismäßig aufwendig. Insbesondere ist auch eine Vorfertigung der Bauplatten mit eingesetzten Leuchten entweder nicht möglich oder so aufwendig, dass hiervon Abstand genommen wird. Da die Lampenkästen wegen ihren notwendigen Innenabmessungen für die Aufnahme der Leuchtmittel an der Rückseite der Bauplatten vorstehen, könnten solche bereits mit den Lampenkästen bestückten Bauplatten nicht mehr in einfacher, gestapelter Lage transportiert werden.

Es ist bekannt (DE 198 11 076 A) bei einer Schichtstoffplatte in den Schichtenverband aus harzimprägnierten Faserbahnschichten Leuchtdioden (LED) und zugehörige Anschlussleitungen einzubringen und zusammen mit dem Schichtenverband zu der Schichtstoffplatte zu verpressen. Hierbei sind die Leuchtdioden und ihre Anschlussleitungen aber vollständig in die als Schichtstoffplatte ausgeführte Bauplatte eingebettet. Dadurch wird einerseits die Lichtabstrahlung verringert, so dass zur Erzielung einer ausreichenden Lichtausbeute eine große Anzahl von Leuchtdioden erforderlich ist. Dadurch werden die Wärmeentwicklung und somit auch die Brandgefahr erhöht, zumal die Bauplatte aus brennbarem Material besteht. Die bekannte Bauplatte ist daher auch in erster Linie nicht für Beleuchtungszwecke, sondern für dekorative oder informative Lichteffekte bestimmt.

Bei einer anderen bekannten Bauplatte (US 5 095 412 A), die als Bodenplatte zur Herstellung eines beleuchteten, tragbaren Bodens bestimmt ist, werden aus Holz bestehende und somit brennbare Platten verwendet, in denen Leuchtdioden in durchgehende Öffnungen der Platte eingesetzt sind. Die Öffnungen sind an der Bodenoberseite jeweils durch eine Scheibe aus Acrylglas verschlossen. Auch diese Bauplatten dienen nicht in erster Linie Beleuchtungszwecken, sondern dekorativen Leuchteffekten. Das verwendete Plattenmaterial ist brennbar.

Aufgabe der Erfindung ist es daher, eine Bauplatte der eingangs genannten Gattung so auszugestalten, dass sie die Funktion einer Leuchte übernimmt und das Risiko eines Brandes auch für den Fall eines Kurzschlusses im Bereich der elektrischen Versorgungsleitungen für die Leuchtdioden ausgeschlossen.

Diese Aufgabe wird erfindungsgemäß dadurch gelöst, dass die Bauplatten aus nicht brennbarem Material wie Gipskarton, Gipsfaser, Metall oder ähnlichem Material bestehen.

Da die Abmessungen der Leuchtdioden verhältnismäßig gering sind, können die Leuchtdioden so in der Bauplatte angeordnet sein, dass sie weder an der Außenfläche noch an der Innenfläche der Bauplatte vorstehen. Die mit Leuchtdioden bestückten Bauplatten können daher wie normale Bauplatten flach liegend gestapelt werden, ohne dass die Gefahr einer Beschädigung besteht.

Die mit Leuchtdioden bestückte, nicht brennbare Bauplatte erfüllt ohne weitere Maßnahmen die Anforderungen an den Brandschutz, zumal Leuchtdioden nur sehr geringe Wärme entwickeln. Dadurch ist auch eine hohe Lichtausbeute bei geringem Energiebedarf gewährleistet. Dies gilt auch im Falle eines Kurzschlusses im Bereich der elektrischen Leitungen, die zu den Leuchtdioden führen. Die mit Leuchtdioden bestückten Bauplatten können sowohl im Innenbereich als auch im Außenbereich bei Decken, Böden oder Wänden eingesetzt werden.

Vorteilhafterweise ist vorgesehen, dass zum Zwecke des verbesserten Brandschutzes nur auf der dem Innenraum zugewandten Seite der Bauplatte Aussparungen zur Aufnahme der Leuchtdioden angeordnet sind. Da keine Durchbrüche der Bauplatte zur Aufnahme von beispielsweise jenseitig angeordneten, dann üblicherweise hinterkofferten Lampen notwendig sind, werden bei Verwendung einer derartigen Bauplatte keine weiteren Maßnahmen erforderlich, um hohen Anforderungen an den Brandschutz zu genügen. Die Energieversorgung und Ansteuerung von Leuchtdioden erfordert nur geringe elektrische Ströme und Spannungen, üblicherweise im Niedervoltbereich, so dass aufwendige Isolationsmaßnahmen nicht erforderlich sind.

Vorzugsweise ist vorgesehen, dass zum Zwecke des verbesserten Brandschutzes die elektrischen Anschlussleitungen für die Leuchtdioden weitgehend innerhalb der Bauplatte angeordnet sind. So sind in einer vorgefertigten Bauplatte bereits im Bauplattenmaterial verlegte Anschlussleitungen und für die Aufnahme von Leuchtdioden vorgesehene Aussparungen mit Befestigungsvorrichtungen vorgesehen. Die Montage der Leuchtdioden kann anschließend mit geringem Aufwand durchgeführt werden. Da die rückwärtige Oberfläche der Bauplatte äußerstenfalls kleine Öffnungen oder Aussparungen für Anschlussleitungen aufweist, ergibt sich daraus eine sehr gute Brandschutzwirkung auch ohne weitere Maßnahmen. Zudem wird die sichtbare Oberfläche der Bauplatte nicht durch offenliegende Anschlussleitungen beeinträchtigt.

Vorzugsweise sind die Leuchtdioden weißleuchtend ausgeführt, um dem üblichen Beleuchtungsbedarf zu entsprechen. Es versteht sich, dass die Leuchtdioden auch in anderen Leuchtfarben ausgeführt sein können, wenn dies aus optischen Gründen oder Beleuchtungsgründen erwünscht ist. Insbesondere können auch farbige Leuchtdioden verwendet werden, deren Lichtausbeute höher als bei weißen Leuchtdioden ist, wenn die Zusammenstellung von farbigen Leuchtdioden so gewählt wird, dass aus der Mischung die gewünschte Lichtfarbe entsteht.

Die Leuchtdioden können in einer oder mehreren, geraden oder gekrümmten Reihen angeordnet sein.

Gemäß einer bevorzugten Ausführungsform der Erfindung ist vorgesehen, dass die Leuchtdioden in Vertiefungen der Bauplatte angeordnet sind, die zu der einen Außenfläche hin durch eine transparente Abdeckung abgeschlossen sind.

Nachfolgend werden Ausführungsbeispiele der Erfindung näher erläutert, die in der Zeichnung dargestellt sind. Es zeigt:
Fig. 1 eine mit Leuchtdioden bestückte Bauplatte in isometrischer Darstellungsweise,
Fig. 2 einen vergrößerten Teilschnitt längs der Linie II-II in Fig. 1 und
Fig. 3-5 jeweils in isometrischer Darstellungsweise unterschiedliche Ausführungsformen von mit Leuchtdioden bestückten Bauplatten.

Die in den Fig. 1 und 2 dargestellte Bauplatte 1 besteht beispielsweise aus Gipskartonmaterial und weist zwei Kartonaußenlagen 2 und 3 auf, zwischen denen sich eine Kernschicht 4 aus Gips befindet. An der einen Außenfläche 5 der Bauplatte 1 sind in zwei rinnenförmigen, parallel zu zwei gegenüberliegenden Seitenkanten 6 und 7 verlaufenden Vertiefungen 8 jeweils mehrere Leuchtdioden (LED) 9 im Abstand zueinander angeordnet. Die Leuchtdioden 9 sind weißleuchtend ausgeführt; sie stehen mit einer (nicht dargestellten) Stromversorgungseinrichtung über Leitungen 9a in elektrisch leitender Verbindung.

Die rinnenförmigen Vertiefungen 8 sind zur Außenfläche 5 der Bauplatte 1 hin durch eine transparente Abdeckung 10 abgeschlossen, deren Außenfläche 11 vorzugsweise mit der Außenfläche 5 bündig verläuft, so dass die Bauplatte 1 insgesamt eine glatte Außenfläche aufweist. Es ist auch möglich, eine transparente Abdeckung flächig auf der Bauplatte anzubringen.

Während bei der Ausführung der Bauplatte 1 gemäß Fig. 1 nur zwei Reihen von Leuchtdioden 9 vorgesehen sind, können zur Erhöhung der Leuchtdichte auch mehrere Reihen von Leuchtdioden 9 vorgesehen werden, beispielsweise mehrere zueinander und zu den Rändern 6 und 7 parallele Reihen, wie in Fig. 3 gezeigt.

Stattdessen ist es auch möglich, die Reihen von Leuchtdioden 9 diagonal auf der rechteckigen Bauplatte 1 anzuordnen, wie in Fig. 4 gezeigt.

Ein weiteres abgewandeltes Ausführungsbeispiel zeigt Fig. 5. Dort sind die Leuchtdioden 9 kreisförmig auf der Bauplatte 1 angeordnet. Stattdessen sind auch beliebige weitere Anordnungen möglich, beispielsweise in anderen geraden oder gekrümmten Reihen.

Die dargestellten Bauplatten 1 können als Wandschalen für Decken, Wände oder Böden im Trockenbau eingesetzt werden, vorzugsweise für Innenwände, aber auch für Außenwände. Je nach der gewünschten Leuchtleistung kann die Anzahl der Leuchtdioden 9 an der Bauplatte 1 verändert werden oder es können unterschiedliche Anzahlen von mit Leuchtdioden 9 bestückten Bauplatten 1 in einer Deckenfläche, Wandfläche oder einem Boden angeordnet werden.

## Patentansprüche

1. Bauplatte für Decken, Wände oder Böden, wobei an einer Außenfläche (5) der Bauplatte (1) mehrere Leuchtdioden (9) eingesetzt sind, **dadurch gekennzeichnet, dass** die Bauplatte (1) aus nichtbrennbarem Material wie Gipskarton, Gipsfaser, Metall oder ähnlichem Material besteht.

2. Bauplatte nach Anspruch 1, **dadurch gekennzeichnet, dass** zum Zwecke des verbesserten Brandschutzes nur auf der dem Innenraum zugewandten Seite der Bauplatte (1) Aussparungen zur Aufnahme der Leuchtdioden (9) angeordnet sind.

3. Bauplatte nach Anspruch 1, **dadurch gekennzeichnet, dass** zum Zwecke des verbesserten Brandschutzes die elektrischen Anschlussleitungen für die Leuchtdioden (9) weitgehend innerhalb der Bauplatte (1) angeordnet sind.

4. Bauplatte nach Anspruch 1, **dadurch gekennzeichnet, dass** die Leuchtdioden (9) nicht über die Außenfläche oder Innenfläche der Bauplatte vorstehen.

5. Bauplatte nach Anspruch 1, **dadurch gekennzeichnet, dass** die Leuchtdioden (9) weißleuchtend ausgeführt sind.

6. Bauplatte nach Anspruch 1, **dadurch gekennzeichnet, dass** die Leuchtdioden (9) in einer oder mehreren, geraden oder gekrümmten Reihen angeordnet sind.

7. Bauplatte nach Anspruch 1, **dadurch gekennzeichnet, dass** die Leuchtdioden (9) in Vertiefungen (8) der Bauplatte angeordnet sind, die zu der einen Außenfläche (5) hin durch eine transparente Abdeckung (10) abgeschlossen sind.

8. Bauplatte nach Anspruch 7, **dadurch gekennzeichnet, dass** die Außenfläche (11) der Abdeckung (10) bündig mit der Außenfläche (5) der Bauplatte liegt.

9. Bauplatte nach Anspruch 1, **dadurch gekennzeichnet, dass** eine transparente Abdeckung flächig auf der Bauplatte angeordnet ist.

## Claims

1. Building panel for ceilings, walls or floors, wherein a plurality of light-emitting diodes (9) are inserted in an outer face (5) of the building panel (1), **characterized in that** the building panel (1) is composed of non-flammable material such as gypsum plasterboard, gypsum fibre, metal or similar material.

2. Building panel according to Claim 1, **characterized in that**, for the purpose of improved fire protection, recesses for accommodating the light-emitting diodes (9) are arranged only on that side of the building panel (1) facing the interior.

3. Building panel according to Claim 1, **characterized in that**, for the purpose of improved fire protection, the electrical connection lines for the light-emitting diodes (9) are arranged largely inside the building panel (1).

4. Building panel according to Claim 1, **characterized in that** the light-emitting diodes (9) do not project beyond the outer face or inner face of the building panel.

5. Building panel according to Claim 1, **characterized in that** the light-emitting diodes (9) are designed to give out white light.

6. Building panel according to Claim 1, **characterized in that** the light-emitting diodes (9) are arranged in one or more straight or curved rows.

7. Building panel according to Claim 1, **characterized in that** the light-emitting diodes (9) are arranged in depressions (8) in the building panel which are closed off towards one outer face (5) by a transparent covering (10).

8. Building panel according to Claim 7, **characterized in that** the outer face (11) of the covering (10) is flush with the outer face (5) of the building panel.

9. Building panel according to Claim 1, **characterized in that** a transparent covering is arranged flat on the building panel.

## Revendications

1. Panneau pour plafonds, murs ou sols, plusieurs diodes électroluminescentes (9) étant insérées sur une surface extérieure (5) du panneau (1), **caractérisé en ce que** le panneau (1) se compose d'un matériau non combustible tel que le placoplâtre, le plâtre armé de fibres, un métal ou un matériau similaire.

2. Panneau selon la revendication 1, **caractérisé en ce que** dans un but d'amélioration de la protection incendie, les creux destinés à recevoir les diodes électroluminescentes (9) ne sont disposés que sur le côté du panneau (1) faisant face à l'espace intérieur.

3. Panneau selon la revendication 1, **caractérisé en ce que** dans un but d'amélioration de la protection incendie, les lignes de raccordement électriques pour les diodes électroluminescentes (9) sont essentiellement disposées à l'intérieur du panneau (1).

4. Panneau selon la revendication 1, **caractérisé en ce que** les diodes électroluminescentes (9) ne font pas saillie au-dessus de la surface extérieure ou de la surface intérieure du panneau.

5. Panneau selon la revendication 1, **caractérisé en ce que** les diodes électroluminescentes (9) s'allument en blanc.

6. Panneau selon la revendication 1, **caractérisé en ce que** les diodes électroluminescentes (9) sont disposées en une ou plusieurs rangées rectilignes ou courbes.

7. Panneau selon la revendication 1, **caractérisé en ce que** les diodes électroluminescentes (9) sont disposées dans des enfoncements (8) du panneau qui sont fermés par un élément de recouvrement (10) transparent en direction d'une surface extérieure (5).

8. Panneau selon la revendication 7, **caractérisé en ce que** la surface extérieure (11) de l'élément de recouvrement (10) est à fleur de la surface extérieure (5) du panneau.

9. Panneau selon la revendication 1, **caractérisé en ce qu'**un élément de recouvrement transparent est disposé à plat sur le panneau.
